# EUROPÄISCHE PATENTSCHRIFT

(11) **EP 2 957 674 B1**
(45) Veröffentlichungstag und Bekanntmachung des Hinweises auf die Patenterteilung: **11.10.2017**
(21) Anmeldenummer: 14172959.0
(22) Anmeldetag: 18.06.2014
(51) Int. Cl.: E01B 27/17

(54) **Verfahren zum Betreiben einer auf einer Gleisanlage verfahrbaren Oberbaumaschine**
Method for operating a movable superstructure machine on a railway track
Procédé de réglage de voie ferrée destiné au fonctionnement d'une machine de voie pouvant se déplacer sur une installation de voie ferrée

(43) Veröffentlichungstag der Anmeldung: 23.12.2015
(73) Patentinhaber: HP3 Real GmbH, 1010 Wien (AT)
(72) Erfinder: Lichtberger, Bernhard, 4230 Pregarten (AT)
(74) Vertreter: Patentanwaltskanzlei Hübscher

(56) Entgegenhaltungen:
- AT-B- 289 177

## Beschreibung

Die Erfindung bezieht sich auf ein Gleisjustiersystem zum Betreiben einer auf einer Gleisanlage verfahrbaren Oberbaumaschine, wobei das Gleisjustiersystem mit rechnergesteuerten Hebe- Richteinrichtungen zum Justieren der Gleislage, mit einer Steuermessanlage zum Messen der Gleislage im Bereich der Hebe- Richteinrichtungen und mit einem Stopfaggregat zum Verdichten eines Schotteroberbaus der Gleisanlage ausgestattet ist, wobei dass das Gleisjustiersystem den von einer auf das Gleis einwirkenden Richtkraft resultierenden Betrag der elastischen Rückfederung des Gleisrostes berechnet und diese elastischen Rückfederung bei der Sollwert-Richtvorgabe derart berücksichtigt dass es das Gleis mit den Hebe- Richteinrichtungen um den Betrag der elastischen Rückfederung über die Soll-Lage hinaus verlagert.

Ein derartiges Gleisjustiersystem ist aus der AT 289 177 B bekannt.

Die meisten Gleise für die Eisenbahn sind als Schotteroberbau ausgeführt. Die Schwellen liegen dabei im Schotter. Der Schotter hat die Aufgabe der Ableitung der Radkräfte ins Planum, die Aufnahme von Querkräften die auf die Schiene und Schwelle wirken und die Ableitung des Oberflächenwassers. Durch die wirkenden Radkräfte der darüberfahrenden Züge werden unregelmäßige Setzungen im Schotter und Verschiebungen der seitlichen Lagegeometrie des Gleises hervorgerufen. Durch die Setzungen des Schotterbettes treten Fehler in der Längshöhe, der Überhöhung (im Bogen), der Verwindung, der Spur und der Richtlage auf. Werden bestimmte Komfortgrenzwerte dieser geometrischen Größen überschritten, dann werden Instandhaltungsarbeiten geplant und durchgeführt. Werden allerdings festgelegte Gefahrenwerte überschritten, dann wird abhängig von der Größe der Fehler die Geschwindigkeit reduziert oder das Gleis gesperrt und die Behebung dieser so genannten Einzelfehler sofort durchgeführt.

Die Behebung und Berichtigung dieser geometrischen Gleisfehler wird heute meist mit Gleisbaumaschinen durchgeführt. Damit das Gleis nach derartigen Gleisgeometrieverbesserungsarbeiten wieder dem Betrieb frei gegeben werden kann, sind die Eisenbahnoberbaumaschine meist mit so genannten Abnahmemessanlagen und Abnahmeschreiberanlagen ausgestattet. Für die Qualität der Gleislage nach der Verbesserung durch Oberbaumaschinen oder sonstige Methoden sind Abnahmetoleranzen festgelegt. Diese stellen die Mindestanforderungen der Qualität der erzeugten geometrischen Verbesserungen dar. Nachgewiesen werden diese durch die Abnahmemessanlagen und Abnahmeschreiberanlagen.

Die dabei zu nennenden wichtigen zu berichtigenden und aufzuzeichnenden Größen sind die Verwindung des Gleises, die Längshöhe des Gleises, die Richtung oder Seitenlage des Gleises, die Spurweite und die Querneigung oder Überhöhung des Gleises. Eine Eisenbahnoberbaumaschine wie eine Gleisstopfmaschine stellt die Gleisgeometrie, die durch die Belastung der Züge verschlechtert wurde, wieder her. Dazu wird das Gleis mittels elektrohydraulisch gesteuerten Hebe- Richteinrichtungen in die Sollposition gehoben und gerichtet. Die Kräfte die dafür notwendig sind hängen von der Größe der Schienen, den Schwellen, den Reibungskräften zwischen Schwellen und Schotterbett, der wirksamen Länge des der Kraft ausgesetzten Gleisstückes und anderen Faktoren ab. Die Krafteinbringung erfolgt über Hydraulikzylinder, daher könnten über Druckmessungen mittels Druckgeber die wirkenden Kräfte gemessen werden. Natürlich wären dazu auch direkt messende Kraftgeber einsetzbar.

Ein Problem bei der Berichtigung der Gleislage ist, dass das Gleissystem über elastische Komponenten verfügt. Durch die einwirkende Kraft zum Berichtigen der Gleislage kommt es dadurch zum Beispiel zur Auslenkung (Verkippung) der Schiene in der Schienenbefestigung die von der Richtkraft abhängig ist und in der Größenordnung von 2-6 mm liegen kann. Außerdem kann die Schiene auf Grund der Fertigungstoleranzen mit dem Schienenfuß seitlich in der Schienenbefestigung rutschen, bei den üblichen Kräften liegt diese Bewegung in der Größenordnung 1 mm. Außerdem ist bekannt, dass ein seitlich verschobener Gleisrost (auf Grund der Schienenbiegemomente) elastisch nach dem Richten zwischen 1-2mm zurückfedert. Wird das Gleis angehoben und mit den Stopfwerkzeugen der Schotter unter den Schwellen verdichtet, um die Gleislage zu fixieren, dann treten bereits durch die Belastung der Räder der Gleisbaumaschine selbst bewirkt Setzungen auf. Die Größe dieser Setzungen hängt von der Größe der Hebung, der darunter liegenden Schotterbettdicke (im überhöhten Gleis ist das Schotterbett unter der höher liegenden Schiene dicker), dem Schotterzustand (ob verschmutzt oder nicht), dem Schotter selbst (Verzahnbarkeit der Körner, Form, Material, Verschmutzungsgrad), der Witterung (feuchte Bettung führt zu größeren Setzungen) und der Achslast ab. Da unter der überhöhten Schiene im Gleisbogen mehr Schotter liegt, setzt sich diese Seite etwas mehr als der so genannte Bezugsstrang. Dies resultiert in beobachtbaren Überhöhungs- und Verwindungsfehlern. Verwindungsfehler sind besonders bedeutsam, weil sie die kritische Größe für Entgleisungen darstellen. Auch bei theoretisch absolut richtiger Fehlerbehebung durch die Gleisbaumaschine, bleiben durch das Zurückfedern der Schiene und des Gleisrostes und der Setzungen Gleisfehler zurück. Je geringer die Fehler sind die nach der Gleisdurcharbeitung zurückbleiben, umso geringer auch die Kraftwechselwirkung mit den darüber rollenden Rädern der Züge und umso größer die Haltbarkeit der erreichten Gleisgeometrielage. Es ist daher wünschenswert, die Gleisgeometrie möglichst an die Soll-Lage heranzuführen, weil damit erhebliche Kosten und Aufwand gespart werden können.

Zur Steuerung des Prozesses gibt es Messsysteme für das Richten, das Heben und die Querneigung. Da diese Messsysteme meist mit Stahlsehnen ausgestattet sind, kommt es zu systematischen Fehlern der Messsysteme. Diese systematischen Fehler werden mit Hilfe von Algorithmen durch den Steuercomputer berechnet und kompensiert. Die Sollgeometrien der Eisenbahngleise stehen als Gleispläne zur Verfügung und können nach Eingabe in den Steuercomputer zur Berechnung der systematischen Fehler unter Kenntnis des Verhaltens der Messsysteme benutzt werden.

Ist, wie in manchen Ländern üblich, keine derartige Gleis-Sollgeometrie bekannt, dann kann mit den vorhandenen Messsystemen der Oberbaumaschine ein Gleis abgefahren und die Messdaten gespeichert werden. Aus diesen Messdaten können dann verbesserte geglättete Gleisgeometrieverläufe optimiert werden. Durch Vergleich dieser geglätteten Gleisgeometriekurven mit den gemessenen Istwerten können daraus Hebe- und Richtkorrekturwerte ermittelt werden - die dann, nach der Berechnung, zum Steuern und Führen der Maschine verwendet werden können. Auch die Übernahme derartiger Korrekturwerte von anderen Mess- und Auswertemesssystem ist möglich. Eine weitere Möglichkeit ist es Gleisgeometriesolldaten elektronisch zu übernehmen.

Zur Dokumentation der erreichten Qualität der Arbeit ist eine, üblicherweise hinten an der Maschine über einen Anhänger angekuppeltes, unabhängiges Abnahmemessanlage vorgesehen. Bei den aufgezeichneten Messgrößen handelt es sich um weitgehend die gleichen Messgrößen wie die des Steuersystems der Gleisbaumaschine, allerdings auf anderen Sehnenlängen beruhend. Diese Daten werden ausgedruckt, gespeichert und/oder auf einem Bildschirm dargestellt.

Der Erfindung liegt somit die Aufgabe zugrunde ein Gleisjustiersystem der eingangs geschilderten Art so weiterzubilden, dass die Restfehler der Gleislage nach dem Richten und Heben verringert werden können.

Die Erfindung löst die gestellte Aufgabe dadurch, dass das Gleisjustiersystem mit einer Abnahmemessanlage zum Vermessen der korrigierten Gleislage ausgestattet ist und aus der Differenz zwischen der Soll-Lage und der Abnahmemessung mit der Abnahmemessanlage einen mittlerer Richtfehler errechnet, um den es das Gleis mit den Hebe- Richteinrichtungen zusätzlich im Sinne einer Annäherung an die Soll-Lage verlagert.. Das Rückfedern der Schiene kann auch durch Messung erfolgen, dabei wird der Betrag des Rückfederns unmittelbar nach der Wegnahme der Richtkräfte durch den Richtwertgeber erfasst.

Mit der Erfindung sollen die unter anderem durch das Rückfedern der Schienen und des Gleisrostes resultierenden Restfehler der Gleislage nach dem Richten möglichst klein gehalten werden und im Idealfall gegen Null gehen. Dies kann einerseits durch eine Kraftmessung an den Verschiebezylindern (z.B. durch Drucksensor) und der Berechnung oder Messung der zu erwartenden elastischen Rückfederwege geschehen. Das Gleis wird somit beim Richten über das in weiterer Folge zurückfedernde Maß hinaus gerichtet und federt nach dem Richten in die Soll-Lage zurück.

Zur Minimierung des Richtfehlers wird aus der Differenz zwischen Sollage und der Abnahmemessung mit der Abnahmemessanlage ein mittlerer Richtfehler errechnet, um den das Gleis mit den Hebe- Richteinrichtungen zusätzlich im Sinne einer Annäherung an die Soll-Lage verlagert wird. Dazu wird beispielsweise aus den Sehnenmessungen eines Sehnenmessgebers der Abnahmemessanlage über eine Umrechnung mit Hilfe von Rekonstruktionsverfahren (siehe z.B. DE10337976 A) und durch Berücksichtigung der Übertragungsfunktion des Sehnensystems der tatsächliche verbleibende Fehler und daraus der Mittelwert errechnet. Beide Werte werden zum Richtwert, welcher durch einen Steuer- und Leitcomputer vorgegeben wird, dazu addiert. Somit wird daher das Gleis beim Richten durch die Gleisbaumaschine etwas überdrückt, bei Beendigung des Richtens federt damit das Gleis im Idealfall auf die gewünschte Soll-Lage zurück.

Des Weiteren empfiehlt es sich, wenn die sich ergebende Setzung der Überhöhung des Schienenstranges berechnet und bei der Sollwert-Überhöhungsvorgabe derart berücksichtigt wird, dass das Gleis mit den Hebe-Richteinrichtungen um den Betrag der berechneten Setzung über die Soll-Lage angehoben wird. Damit kann der Überhöhungsfehler nach dem Heben des Gleises durch die beim Richten und Stopfen auftretende Setzung des Gleises kompensiert werden. Dies erfolgt insbesondere durch die Berechnung der erwartbaren Setzung. Ungleiche Setzungen die unmittelbar nach einem Hebe-Stopfvorgang auftreten und die sich in einem Überhöhungsfehler zeigen, können durch eine unmittelbare Messung dieses Überhöhungsfehlers nach dem Ausschalten der Hebekräfte durch den Neigungsmesser gemessen werden.

Zudem kann aus der Differenz zwischen Soll-Lage und der Abnahmemessung mit der Abnahmemessanlage ein mittlerer Überhöhungsfehler errechnet werden, um den das Gleis zusätzlich mit den Hebe- Richteinrichtungen im Sinne einer Annäherung an die Soll-Lage verlagert wird. Mit diesem Mittelwert können verbleibende Setzungsfehler ausgeregelt werden. Beide Werte, der Überhöhungsfehler und der mittlerer Überhöhungsfehler werden zum Überhöhungsfehlwert, welcher durch den Steuer- und Leitcomputer vorgegeben wird, dazu addiert. Real wird daher der überhöhte Schienenstrang etwas höher angehoben, nach der zu erwartenden Setzung nimmt das Gleis im Idealfall die gewünschte Soll-Überhöhung an.

Die Richtkraft wird vorzugsweise mittels den Hebe- Richteinrichtungen zugeordneten Kraftsensoren und/oder Drucksensoren gemessen. Aus den diesbezüglichen Messwerten wird in weiterer Folge die elastische Rückfederung des Gleises berechnet. Die Setzung der Überhöhung des Schienenstranges eines Gleises wird beispielsweise aus der Höhenlage des überhöhten Stranges berechnet. Die diesbezüglichen mathematischen Zusammenhänge sind in der Figurenbeschreibung erläutert.

Besonders bevorzugt sind der Steuermessanlage und der Abnahmemessanlage eine gemeinsame Ausgabeeinrichtung, insbesondere ein Monitor oder Datenschreiber, zugeordnet, mit der die Messergebnisse dargestellt werden. Damit können alle relevanten Daten unmittelbar auf einer Ausgabeeinrichtung dargestellt und von einem Controller überwacht werden. Zudem kann gleichzeitig angezeigt werden, ob die geforderten Toleranzen eingehalten werden, wozu die Korrekturwerte in gemeinsame Ausgabeeinrichtung dargestellt werden können. Dazu ist es vorteilhaft, wenn der Steuermessanlage und die Abnahmemessanlage eine gemeinsame Recheneinrichtung zugeordnet ist, in welcher alle Daten zusammengeführt und verarbeitet werden. Durch Zusammenführung der gemäß dem Stand der Technik zwei Rechner und Ausgabeeinrichtungen, insbesondere Bildschirme, für den Steuer- und Leitcomputer sowie für den Abnahmecomputerschreiber, können alle Daten der x/y-Koordinaten gleich ausgerichtet dargestellt werden. Damit können auf einem zweigeteilten Bildschirm sowohl die Soll-Vorgaben der Gleisgeometrie als auch die gerichtete Gleisgeometrie im Abnahmeschrieb dargestellt werden. Durch diese Ausführung werden nicht nur die Ergonomie und Lesbarkeit verbessert, sondern in den Schrieben auf dem Bildschirm können auch die Korrekturwerte und deren Auswirkung auf die Qualität der erzeugten Gleisgeometrie verfolgt und kontrolliert werden.

Werden den Messwerten der Steuermessanlage und der Abnahmemessanlage mit einer GPS-Einrichtung ermittelte Positionsdaten zugeordnet, können den einzelnen Messdaten unmittelbar eindeutige Positionsangaben zugeschrieben werden, womit eine saubere Dokumentation gewährleistet ist und einzelne Positionen für eine Nacharbeit oder nachträglichen Begutachtung exakt auffindbar sind. Zudem können die Messwerte der Steuermessanlage, der Abnahmemessanlage und/oder die Korrekturwerte über eine Funkübertragungsstrecke an eine Rechenanlage übermittelt werden. Damit können die Daten beispielsweise an ein Datenverarbeitungszentrum übertragen werden und besteht die Möglichkeit einer zentralen Überwachung des Arbeitsfortschrittes. Da die Korrekturdaten im Zusammenhang mit dieser Erfindung, sowie die anderen Ergebnisdaten, sicherheitsrelevant sind, ist eine möglichst unmittelbare verzögerungsfreie Übermittlung dieser Daten an den Eisenbahnverantwortlichen wichtig. Deshalb wird das System mit einer drahtlosen Übertragungseinrichtung wie GSM od. dgl. ausgestattet, damit die Daten auf Abruf übertragen werden können. Über diese drahtlose Verbindung werden ebenfalls von der Eisenbahndatenbank, Daten bezüglich der Art der Schiene und der Schienenbefestigung sowie der Schwellen übertragen, damit die Größe der elastischen Auslenkung der Schiene durch die Richtkraft richtig kompensiert werden kann.

Des Weiteren empfiehlt es sich, wenn die Gleisanlage mit wenigstens einem Bildaufnahmegerät überwacht wird und wenn die Daten des wenigstens einen Bildaufnahmegerätes vorzugsweise über eine Funkstrecke, insbesondere WLAN, an eine Recheneinrichtung übertragen werden, wo den Bilddaten Messwerte, Korrekturwerte und gegebenenfalls Positionsdaten zugeordnet werden. Damit können Gleislagebesonderheiten, die ein Erreichen der gewünschten Gleisgeometrie nicht erlauben, dokumentiert werden. Auf dem Monitorbild des Abnahmeschriebes wird an der entsprechenden Stelle ein hinweisendes ICON gezeigt. Wird dieses aktiviert erscheint das abgespeicherte Bild am Schirm.

In der Zeichnung ist der Erfindungsgegenstand beispielsweise schematisch dargestellt. Es zeigen
- Fig. 1: eine mit einem erfindungsgemäßen Gleisjustiersystem ausgestattete Gleisbaumaschine in Seitenansicht,
- Fig. 2: eine Draufsicht auf die Steuermessanlage und die Abnahmemessanlage,
- Fig. 2a bis 2c: vereinfachte Darstellungen der Gleislage in der Draufsicht,
- Fig. 3: ein überhöhtes Gleis im Querschnitt durch das Schotterbett,
- Fig. 4 bis 4b: eine vereinfachte Darstellungen der Überhöhung,
- Fig. 5: ein Diagramm betreffend den Zusammenhang zwischen Richtkraft und Rückfederwirkung,
- Fig. 6: ein Diagramm betreffend den Zusammenhang zwischen Hebewert und Überhöhung,
- Fig. 7: ein Funktionsschema einer Rechnersteuerung des Gleisjustiersystems,
- Fig. 8 und 9: Monitordarstellungen gemäß dem Stand der Technik und
- Fig. 10: eine erfindungsgemäße Monitordarstellung.

Fig. 1 zeigt eine Oberbaumaschine 17, die über ein Stopfaggregat 24 bestehend aus einem Vibrationsantrieb 26, Beistellzylinder 25 welches auf Führungssäulen 23 auf und ab bewegt werden kann, sowie Stopfwerkzeugen 23 verfügt. Beim Stopfen dringen die Stopfwerkzeuge 57 beidseits der Schwellen in den Schotter ein und verdichten diesen, so dass der angehobene und gerichtete Gleisrost seine Lage nach dem Stopfen und der Vorfahrt der Maschine seine Lage beibehält. Über die Hebezylinder 15 und die Heberollen 16 die am Schienenkopf angreifen wird der Gleisrost in die Soll-Lage angehoben. Über die Hebe- Richteinrichtungen zum Justieren der Gleislage, die Gleisrichtrolle 14 wird der Gleisrost in die Richtlage gebracht.

Eine Steuermessanlage zum Messen der Gleislage verfügt über ein Sehnenmesssystem, eine gespannte Stahlsehne bestehend aus den Abschnitten a_{w} und b_{w} sowie einen Richtmesswagen 7 und einen Messgeber über den die Auslenkung der Stahlsehne gemessen wird. Die Abnahmemessanlage verfügt über eine nachlaufende Messsehne bestehend aus den Abschnitten aᵣ und bᵣ, womit die erreichte Gleislage gemessen und aufgezeichnet wird. Die Abnahmemessanlage befindet sich unter einem Anhänger 18 der über eine Deichsel 21 mit der Hauptmaschine verbunden ist und der auf der anderen Seite über ein Laufwerk 20 auf dem Gleis läuft. Die Hauptmaschine selbst ruht auf den beiden Drehgestellen 19. Die Arbeitssehne ist zwischen einem vorderen Spannwagen 10 und einem hinteren Spannwagen 5 gespannt. Die Messsehne ist zwischen dem hinteren Spannwagen 5 und dem hinteren Abnahmespannwagen 2 gespannt. Das gesamte Fahrzeug ist auf der Gleisanlage 1 verfahrbar. Fig. 1 zeigt auch die Anordnung einer GPS-Antenne 48, einer WLAN-Antenne 51 und einer Funkantenne 54 zur drahtlosen Übertragung der Daten.

Fig. 2 zeigt im oberen Bildabschnitt schematisch die beiden Schienen der Gleisanlage 1. Weiter ist der vordere Spannwagen 10, der Richtmesswagen 7 mit Richtgeber, der hinteres Spannwagen 5, der hintere Abnahme-RichtMesswagen 3 und der hintere Abnahme-Spannwagen 2 eingezeichnet. Über die Mitnehmer 4 die in die Sehnen eingehängt sind wird die Auslenkung jeweils über Potentiometer erfasst. Weiter ist das Richtaggregat 14 eingezeichnet welches mit Hilfe des Richtzylinders 9 das Gleis in die Soll-Lage schieben soll. Die Drücke im Richtzylinder 9 und damit die wirkende Richtkraft F werden über Drucksensor 47 (p_{R} Druck wirkend auf der Zylinderringfläche und p_{K} Druck wirkend auf der Zylinderkolbenfläche) erfasst. Die Position der Stopfaggregate 6 ist ebenfalls angedeutet.

Das darunter eingezeichnet Schema gem. Fig.2a ist weiter vereinfacht dargestellt. Die Darstellung bezieht sich nunmehr nur auf die Gleisachse. Die strichlierte Linie zeigt die Lage des fehlerhaften Gleises. Am Richtgeber 7 zeigt sich vor dem Richten die Auslenkung k_{w}. Wird nun mit dem Richtzylinder das Gleis auf die Nullposition gedrückt (Ausschlag am Richtgeber = 0 - strichpunktierte Linie) und der Richtzylinder wieder in Leerlauf geschaltet, dann federt das Gleis um den Wert Δr_{w} zurück. Real wurde dann nur der Fehler auf das Maß r_{w} berichtigt. Fährt die Maschine zum nächsten Stopfvorgang vor, dann bleibt dieser Fehler im Gleis zurück. Am Abnahmeschrieb hinten tritt dann der Restfehler Arᵣ auf.

Das Diagramm gem. Fig. 2b stellt die mit der Erfindung beabsichtigte Wirkung dar. Wieder zeigt die strichlierte Linie den Richtfehler vor dem Stopfen. Nun aber wird der Sollwert so vorgegeben, dass das Gleis um das Maß Δc_{w} überdrückt wird. Nach dem Richtvorgang federt das Gleis um dieses Maß zurück und kommt in der vorgesehenen Null-Lage zu liegen. Die Tendenz etwaiger dann noch verbleibender kleinerer Richtfehler wird durch die Abnahmemessung 3 durch den Mittelwert Δcᵣ erfasst. Im Detail X gem. Fig. 2c werden die Verhältnisse aus Fig. 2a vergrößert dargestellt. Die gerade Linie 0 steht für die Lage des idealen Gleises.

Fig. 3 zeigt ein überhöhtes Gleis im Querschnitt in einem Kurvenbogen. Dargestellt sind die Schotterbettung 27, eine Schwelle 26, das Planum 28. Die Schotterbettstärke h₀ unter der Referenzschiene (die höhenmäßig auf null bleibt) und die Schotterbettstärke hᵤ unter der überhöhten Schiene. u steht für die Überhöhung des Gleises und α für den Überhöhungswinkel. 25 ist die um u überhöhte Schiene. Die Überhöhung wird mittels Pendelsensor 24 gemessen.

Fig. 4 zeigt im oberen Bildabschnitt schematisch wieder die beiden Schienen der Gleisanlage 1. Am vorderen Spannwagen 10 wird über das vormessende Pendel 31 die Ist-Überhöhung erfasst. An der Arbeitsstelle beim Richtmesswagen 7 ist das Arbeitspendel 30 montiert. Am Abnahme-Messwagen 3 befindet sich das Abnahmependel 29. Die Position des hinteren Drehgestells 19 welches auf das gestopfte Gleis bereits eine Kraft ausübt die zu einer Setzung führt, ist ebenfalls eingezeichnet. Mit der Hebe- Richteinrichtung 14 wird das Gleis über zwei Hydraulikzylinder (einer für links, einer für rechts) angehoben. Dabei wird das überhöhte Gleis 25 um die Überhöhung u über das Referenzgleis der Bogeninnenseite angehoben.

Das weiter vereinfachte Schema gemäß Fig. 4a stellt den Verlauf der Überhöhung u über den Gleisweg dar. u_{N} bezeichnet die Soll-Überhöhung. Die strichlierte Linie zeigt den Verlauf 33 der überhöhten Schiene in Bezug auf die bogeninnere Schiene vor dem Heben. Um die Schiene auf die Soll-Überhöhung u_{N} zu bringen muss die Schiene um Δu_{w} angehoben werden (strichpunktierte Linie 32). Unter der Achslast des folgenden Drehgestells (2Q Achslasten) setzt sich das Gleis um Auᵣ. Dieser Fehler wird durch den Abnahmemessschrieb erfasst.

Im Diagramm gemäß Fig. 4b wird die Auswirkung der Erfindung betrachtet. Das nicht bearbeitete Gleis (strichlierte Linie 33) wird nun zusätzlich um den erwarteten Setzbetrag Δu_{c} angehoben. Nach dem Setzvorgang bewirkt durch das Drehgestell 19 tritt nun nur mehr ein kleiner mittlere Restfehler Δuᵣ auf.

Das Diagramm gem. Fig. 5 stellt den Zusammenhang zwischen Richtkraft F und Rückfederung des Gleisrostes Δc_{w} dar. E kennzeichnet den elastischen rückfedernden Verlauf der Kurve, während P den plastischen Verlauf (bleibende Gleisverschiebung) darstellt. Der Betrag der elastischen Rückfederung Δc_{w} lässt sich über diesen mathematischen Zusammenhang berechnen.

Fig. 6 stellt den Zusammenhang zwischen der Setzung der Überhöhung Δu_{c} in Abhängigkeit vom Hebewert Δu_{w} des überhöhten Gleises in Diagrammform dar. Dem Diagramm kann entnommen werden, dass durch die Auflockerung der Schotterbettung beim Stopfen auch bei Hebung = 0 eine Setzung Δu₀ auftritt.

Das Steuerschema eines erfindungsgemäßen Gleisjustiersystem zeigt Fig. 7. Die Recheneinrichung 48 vereint Abnahme- und Steuercomputer und wird durch die im Bild eingezeichnete Funktionalität erweitert. Über den Monitor 39 werden die Bildschirmdarstellung der Geometrieführung und der Abnahmeaufzeichnung kombiniert. Über die Hydraulikdrücke pK und pR wird in die Richtkraft umgerechnet. Über den Zusammenhang zwischen Kraft und Rückfederung (siehe Fig. 5) wird der Rückfederweg berechnet. Der Restrichtfehler Δcᵣ der durch die Abnahmemessung ermittelt wird, wird über eine Basislänge (von ca. 5-10m) der Mittelwert von Δcᵣ gebildet und zum Rückfederweg Δc_{w} dazu addiert. Dieser Korrekturwert wird zum vorgegebenen Richtwert r_{w} dazu addiert und als neuer Soll-Richtwert r_{w}' vom Computer an die Steuerung ausgegeben.

Die Setzung Δu_{c} abhängig vom Hebewert Δu_{w} der überhöhten Schiene wird nach dem Zusammenhang nach Fig. 6 errechnet. Aus dem durch das Abnahmependel gemessenen Restüberhöhungsfehler Δuᵣ wird der Mittelwert Δuᵣ über eine Basislänge (von ca. 5-10m) gebildet und dazu addiert. Dieser Korrekturwert wird zum vorgegebenen Überhöhungswert Δu_{w} dazu addiert und als neuer Überhöhungssollwert Δu_{w}' an die Steuerung ausgegeben.

Mit 53 ist ein drahtloses Datenübertragungssystem mit Antenne 54 mit dem kombinierten Computer verbunden, der die unmittelbare Übertragung der Daten erlaubt. 49 ist ein GPS-Empfänger mit Antenne 56 die zu den typischen Bogenlängendaten der Gleisgeometrie absolute Koordinaten hinzufügt. 50 ist ein WLAN-Gerät mit Antenne 51 welches die Datenübertragung von einem Bildaufnahmegerät 52, eine Kamera od. dgl., erlaubt.

Fig. 8 zeigt schematisch einen Monitorbildschirm 39 für den Steuer- und Leitcomputer der Stopfmaschine gem. dem Stand der Technik. 38 zeigt die Kilometrierung. Die Spalte 34 zeigt den Verlauf des Soll-Richtwertes. Spalte 35 zeigt den Verlauf des Längshöhensollwertes. Spalte 36 zeigt den Verlauf der Sollüberhöhung und Spalte 37 den Verlauf des Richtkorrekturwertes.

Figur 9 zeigt schematisch Monitorbildschirm 40 der Abnahmeaufzeichnung gem. dem Stand der Technik. Wie dem Bild zu entnehmen ist zeigt dieser bei den üblichen Ausführungen auf einem eigenen Monitor die gedrehten x/y-Achsen im Vergleich zur Monitordarstellung der Steuer- und Leitcomputerdarstellung. 38 zeigt die Kilometrierung. Die Spalte 34 zeigt den Verlauf der Richtung nach der Bearbeitung. Spalte 35 zeigt den Verlauf der Längshöhe nach der Bearbeitung. Spalte 36 zeigt den Verlauf der erreichten Überhöhung und Spalte 37 den Verlauf des verbleibenden Richtfehlers.

Figur 10 zeigt die erfindungsgemäße kombinierte Datendarstellung mit gleicher x/y-Achsenausrichtung in einem Bild. Der Bildschirm kann dabei über einen Schieberegler 47 kontinuierlich in einen Steuer- und Leitcomputerschrieb 39 und einen Abnahmeschrieb 40 aufgeteilt werden. Die Spalten entsprechen den Spalten wie in Fig. 8 und 9 beschrieben. Im Abnahmeschrieb sind für die einzelnen Abnahmegrößen Toleranzen (43, 44, 45, 46) eingezeichnet. Um dem Maschinenführer die Wirksamkeit (und eine Eingriffsmöglichkeit zu bieten) der Erfindung vorzuführen kann dem Soll-Überhöhungsschrieb (Spalte 36) der Steuer- und Leitcomputerdarstellung die Überhöhungskorrektur (strichlierte Linie) Δu_{c} + Δuᵣ entnommen werden. Ebenso kann dem gegenüber im Abnahmeschrieb der verbleibende Restfehler Δuᵣ gekennzeichnet werden. In der Spalte 37 für den Richtkorrekturwert wird der Verlauf des Überdrückkorrekturwertes Δc_{w} + Δcᵣ im Steuer- und Leitcomputerschrieb dargestellt. Im Abnahmeschrieb von Spalte 37 ist demgegenüber der Richtrestfehler Δcᵣ dargestellt. Symbol 53 kennzeichnet eine Stelle im Gleis bei der eine Gleisbesonderheit mit Bildaufnahmegerät dokumentiert wurde. Bei vorliegenden GPS-Koordinaten werden diese zusätzlich zu den Bogenlängedaten in Spalte 38 hinzugefügt. Mit 55 ist eine Stelle zu sehen bei der eine Überschreitung der Toleranz nicht vermieden werden konnte.

## Patentansprüche

1. Gleisjustiersystem zum Betreiben einer auf einer Gleisanlage (1) verfahrbaren Oberbaumaschine (17), wobei das Gleisjustiersystem mit rechnergesteuerten Hebe- Richteinrichtungen zum Justieren der Gleislage, mit einer Steuermessanlage zum Messen der Gleislage im Bereich der Hebe- Richteinrichtungen (14) und mit einem Stopfaggregat (24) zum Verdichten eines Schotteroberbaus der Gleisanlage ausgestattet ist, wobei das Gleisjustiersystem den von einer auf das Gleis einwirkenden Richtkraft (F) resultierenden Betrag der elastischen Rückfederung (Δc_{w}) des Gleisrostes berechnet und diese elastischen Rückfederung (Δc_{w}) bei der Sollwert-Richtvorgabe derart berücksichtigt dass es das Gleis mit den Hebe- Richteinrichtungen um den Betrag der elastischen Rückfederung (Δc_{w}) über die Soll-Lage (0) hinaus verlagert, **dadurch gekennzeichnet, dass** das Gleisjustiersystem mit einer Abnahmemessanlage zum Vermessen der korrigierten Gleislage ausgestattet ist und es aus der Differenz zwischen der Soll-Lage und der Abnahmemessung mit der Abnahmemessanlage einen mittlerer Richtfehler (Δcᵣ) errechnet, um den es das Gleis mit den Hebe- Richteinrichtungen zusätzlich im Sinne einer Annäherung an die Soll-Lage verlagert.

2. Gleisjustiersystem nach Anspruch 1, **dadurch gekennzeichnet, dass** das Gleisjustiersystem die sich ergebende Setzung (Δuᵣ) der Überhöhung (Δu_{c}) des Schienenstranges berechnet und bei der Sollwert-Überhöhungsvorgabe (Δu_{w}') derart berücksichtigt dass es das Gleis mit den Hebe- Richteinrichtungen um den Betrag der berechneten Setzung (Δu_{c}) über die Soll-Lage anhebt.

3. Gleisjustiersystem nach Anspruch 2, **dadurch gekennzeichnet, dass** das Gleisjustiersystem aus der Differenz zwischen Soll-Lage und der Abnahmemessung mit der Abnahmemessanlage einen mittleren Überhöhungsfehler (Δur) errechnet, um den es das Gleis zusätzlich mit den Hebe- Richteinrichtungen im Sinne einer Annäherung an die Soll-Lage verlagert.

4. Gleisjustiersystem nach Anspruch 1, **dadurch gekennzeichnet, dass** das Gleisjustiersystem die Richtkraft (F) mittels den Hebe- Richteinrichtungen zugeordneten Kraftsensoren und/oder Drucksensoren (p_{R}, p_{K}) misst und aus diesen Messwerten die elastische Rückfederung (Δr_{w}) des Gleises (1) berechnet.

5. Gleisjustiersystem nach Anspruch 2, **dadurch gekennzeichnet, dass** das Gleisjustiersystem die Setzung (Δuᵣ) der Überhöhung (Δu_{c}) des Schienenstranges eines Gleises (1) aus der Höhenlage des überhöhten Stranges (Δu_{w}) berechnet.

6. Gleisjustiersystem nach einem der Ansprüche 1 bis 5, **dadurch gekennzeichnet, dass** der Steuermessanlage und der Abnahmemessanlage eine gemeinsame Ausgabeeinrichtung, insbesondere ein Monitor oder Datenschreiber, zur Darstellung der Messergebnisse zugeordnet ist.

7. Gleisjustiersystem nach einem der Ansprüche 1 bis 6, **dadurch gekennzeichnet, dass** die Steuermessanlage und die Abnahmemessanlage einer gemeinsamen Recheneinrichtung (48) zugeordnet sind.

8. Gleisjustiersystem nach Anspruch 6 oder 7, **dadurch gekennzeichnet, dass** die Korrekturwerte in einer gemeinsamen Ausgabeeinrichtung dargestellt sind.

9. Gleisjustiersystem nach einem der Ansprüche 1 bis 8, **dadurch gekennzeichnet, dass** den Messwerten der Steuermessanlage und der Abnahmemessanlage mit einer GPS-Einrichtung (48, 49) ermittelte Positionsdaten zugeordnet sind.

10. Gleisjustiersystem nach einem der Ansprüche 1 bis 9, **dadurch gekennzeichnet, dass** das Gleisjustiersystem die Messwerte der Steuermessanlage, der Abnahmemessanlage und/oder die Korrekturwerte über eine Funkübertragungsstrecke (53, 54) an eine Rechenanlage übermittelt.

11. Gleisjustiersystem nach einem der Ansprüche 1 bis 10, **dadurch gekennzeichnet, dass** das Gleisjustiersystem die Gleisanlage mit wenigstens einem Bildaufnahmegerät (52) überwacht und die Daten des wenigstens einen Bildaufnahmegerätes (52) vorzugsweise über eine Funkstrecke (50,51), insbesondere WLAN, an eine Recheneinrichtung überträgt, wo sie den Bilddaten Messwerte, Korrekturwerte und gegebenenfalls Positionsdaten zuordnet.

## Claims

1. Track adjustment system for operation of a permanent-way machine (17) which is displaceable on a track system (1), wherein the track adjustment system is equipped with computer-controlled lifting and aligning devices for adjusting the track position, with a control measuring system for measuring the track position in the region of the lifting and aligning devices (14), and with a tamping unit (24) for compacting a ballasted track of the track system, wherein the track adjustment system calculates the amount of elastic spring-back (Δc_{w}) of the track panel resulting from an aligning force (F) acting on the track and takes into account this elastic spring-back (Δc_{w}) in the target value aligning specification in such a way that it displaces the track with the lifting and aligning devices by the amount of elastic spring-back (Δc_{w}) beyond the target position (0), **characterised in that** the track adjustment system is equipped with an acceptance measuring system for measuring the corrected track position and calculates a mean aligning error (Δcᵣ) from the difference between the target position and the acceptance measurement by the acceptance measuring system, by which aligning error said track adjustment system additionally displaces the track with the lifting and aligning devices within the terms of an approach to the target position.

2. Track adjustment system as claimed in claim 1, **characterised in that** the track adjustment system calculates the resulting subsidence (Δuᵣ) of the superelevation (Δu_{c}) of the track section and takes it into account in the target value superelevation specification Δu_{w}') such that it lifts the track with the lifting and aligning devices by the amount of the calculated subsidence (Δu_{c}) over the target position.

3. Track adjustment system as claimed in claim 2, **characterised in that** the track adjustment system calculates a mean superelevation error (Δuᵣ) from the difference between the target position and the acceptance measurement by the acceptance measuring system, by which mean superelevation error said track adjustment system additionally displaces the track with the lifting and aligning devices within the terms of an approach to the target position.

4. Track adjustment system as claimed in claim 1, **characterised in that** the track adjustment system measures the aligning force (F) by means of force sensors and/or pressure sensors (p_{R}, p_{K}) assigned to the lifting and aligning devices, and calculates the elastic spring-back (Δr_{w}) of the track (1) from these measured values.

5. Track adjustment system as claimed in claim 2, **characterised in that** the track adjustment system calculates the subsidence (Δuᵣ) of the superelevation (Δu_{c}) of the track section of a track (1) from the altitude position of the superelevated section (Δu_{w}).

6. Track adjustment system as claimed in any one of claims 1 to 5, **characterised in that** a common output device, in particular a monitor or data recorder, for displaying the measurement results is assigned to the control measuring system and the acceptance measuring system.

7. Track adjustment system as claimed in any one of claims 1 to 6, **characterised in that** the control measuring system and the acceptance measuring system are assigned to a common computer device (48).

8. Track adjustment system as claimed in claim 6 or 7, **characterised in that** the corrective values are displayed in a common output device.

9. Track adjustment system as claimed in any one of claims 1 to 8, **characterised in that** positional data determined using a GPS device (48, 49) are assigned to the measured values of the control measuring system and the acceptance measuring system.

10. Track adjustment system as claimed in any one of claims 1 to 9, **characterised in that** the track adjustment system communicates the measured values of the control measuring system, the acceptance measuring system and/or corrective values via a radio transmission link (53, 54) to a computer system.

11. Track adjustment system as claimed in any one of claims 1 to 10, **characterised in that** the track adjustment system monitors the track system with at least one image recording device (52) and transmits the data of the at least one image recording device (52) preferably via a radio link (50, 51), in particular a WLAN, to a computer device, where it assigns measured values, corrective values and optionally positional data to the image data.

## Revendications

1. Système d'ajustage de voie ferrée pour le fonctionnement d'une machine de superstructure de voie (17) se déplaçant sur un réseau de voie ferrée (1), dans lequel le système d'ajustage de voie ferrée est équipé d'une installation de levage et d'orientation, assistée par un calculateur, pour ajuster le dispositif de rails, d'une installation de mesure de direction pour mesurer la voie ferrée dans le secteur de levage et d'orientation (14) et d'une installation de bourrage de ballast pour densifier le ballast (24) de remblai de la voie ferrée du réseau, dans lequel le système d'ajustage de voie ferrée calcule la contrainte de l'effet ressort élastique de retour (Δc_{w}), résultant de l'application d'une force de direction (F) et enregistre cet effet ressort (Δc_{w}) et le prend en considération lors de la détermination des valeurs de consigne prédéterminées, de telle manière que la contrainte appliquée à la voie ferrée avec l'installation de levage et de direction est augmentée de la valeur de l'effet ressort élastique de rappel (Δc_{w}), au-delà de la valeur de consigne (0), **caractérisé en ce que** le système d'ajustage de voie ferrée est équipé d'une installation de mesure d'usure pour mesurer les positions de rails corrigées et pour obtenir une erreur de position moyenne (Δcᵣ) relative à la différence entre la valeur de consigne et la position mesurée, pour déplacer accessoirement la voie ferrée au moyen de l'installation de levage et de direction, afin de le rapprocher approximativement de sa position de consigne.

2. Système d'ajustage de voie ferrée selon la revendication 1, **caractérisé en ce que** le système d'ajustage de voie ferrée calcule le tassement résultant (Δuᵣ) de la surélévation (Δu_{c}) du réseau de voie ferrée et prend en compte l'information correspondant à la donnée relative à la surélévation de la valeur de consigne (Δu_{w'}), de telle manière que le tassement calculé (Δuc) dépasse la valeur de consigne.

3. Système d'ajustage de voie ferrée selon la revendication 2, **caractérisé en ce que** le système d'ajustage de voie ferrée calcule une erreur de levage moyenne (Δuᵣ) à partir de la différence entre la valeur de consigne et la valeur de mesure au moyen de l'installation de mesure, afin d'enregistrer en outre une approche approximative de la valeur de consigne au moyen de l'installation de levage et de direction.

4. Système d'ajustage de voie ferrée selon la revendication 1, **caractérisé en ce que** le système d'ajustage de voie ferrée mesure la force directionnelle (F) au moyen de capteurs de force et/ou de capteurs de pression (pᵣ, pₖ) et calcule, à partir de ces mesures, la force ressort de rappel élastique (Δr_{w}) de la voie ferrée (1).

5. Système d'ajustage de voie ferrée selon la revendication 2, **caractérisé en ce que** le système d'ajustage de voie ferrée calcule le tassement (Δuᵣ) de la surélévation du réseau d'une voie ferrée (1), par rapport à la position en hauteur du réseau surélevé (Δu_{w}).

6. Système d'ajustage de voie ferrée selon l'une des revendications 1 à 5, **caractérisé en ce que** l'installation de mesure de direction et l'installation de mesure d'usure comportent une installation commune d'affichage, en particulier un moniteur ou un afficheur de données pour représenter les données de mesures.

7. Système d'ajustage de voie ferrée selon l'une des revendications 1 à 6, **caractérisé en ce que** l'installation de mesure de direction et l'installation de mesure d'usure comportent une unité de calcul commune (48).

8. Système d'ajustage de voie ferrée selon l'une des revendications 6 ou 7, **caractérisé en ce que** les valeurs de corrections sont représentées dans une unité d'affichage commune.

9. Système d'ajustage de voie ferrée selon l'une des revendications 1 à 8, **caractérisé en ce que** les valeurs de mesures de l'installation de mesure de direction et de l'installation de mesure d'usure sont transmises par une installation GPS (48, 49).

10. Système d'ajustage de voie ferrée selon l'une des revendications 1 à 9, **caractérisé en ce que** le système d'ajustage de voie ferrée transmet les valeurs de mesures de l'installation de mesure de direction et de l'installation des données d'usure et/ou les valeurs des corrections à l'unité de calcul par l'intermédiaire de transmission radio (53, 54).

11. Système d'ajustage de voie ferrée selon l'une des revendications 1 à 10, **caractérisé en ce que** le système d'ajustage de voie ferrée surveille le réseau de voie ferrée avec au moins un appareil de saisie d'images (52) et que les données dudit au moins un appareil de saisie d'images (52) transmet les données d'images par l'intermédiaire d'au moins un transmetteur radio (50, 51), en particulier WLAN, à l'unité de calcul, où les valeurs des données d'images, les valeurs des corrections et le cas échéant les données de position sont enregistrées.
